# EUROPÄISCHE PATENTSCHRIFT

(11) **EP 0 612 890 B1**
(45) Veröffentlichungstag und Bekanntmachung des Hinweises auf die Patenterteilung: **02.05.1997**
(21) Anmeldenummer: 94890048.5
(22) Anmeldetag: 23.02.1994
(51) Int. Cl.: E02D 17/08

(54) **Verbauvorrichtung für Gräben**
Shoring system for trenches
Dispositif de blindage pour tranchées

(30) Priorität: 23.02.1993 AT 351/93
(43) Veröffentlichungstag der Anmeldung: 31.08.1994
(73) Patentinhaber: Fritscher, Gerhard, Monte Carlo (MC)
(72) Erfinder: Fritscher, Gerhard, Monte Carlo (MC)
(74) Vertreter: Rippel, Andreas, Dipl.-Ing.

(56) Entgegenhaltungen:
- EP-A- 0 111 289
- EP-A- 0 396 420
- GB-A- 2 053 314

## Beschreibung

Die Erfindung bezieht sich auf eine Verbauvorrichtung für Gräben, mit paarweise einander gegenüberstehenden und durch Spreizen im Abstand gehaltenen Verbauplatten, die an ihrer Unterkante einen keilförmigen Fußteil aufweisen und an ihrer Oberkante mittels Anschlußeinrichtungen mit Elementen verbindbar sind, wobei die keilförmigen Fußteile mittels Anschlußeinrichtungen mit den Verbauplatten verbunden sind, die den der Verbindung der Elemente dienenden Anschlußeinrichtungen entsprechen.

Verbauvorrichtungen, bei denen durch die Möglichkeit einer Vergrößerung der Höhe des Verbaues mittels Aufstockplatten eine Anpassung an die Höhe des zu verbauenden Grabens erfolgen kann, haben sich in der Praxis bestens bewährt. Nachteilig ist allerdings, daß beim Verbau von weniger tiefen Gräben die Aufstockplatten nicht eingesetzt werden können, nutzlos im Depot des Untemehmers stehen und somit ein totes Kapital bilden.

Aus der EP-A-111 289 ist eine Vorrichtung der eingangs beschriebenen Art bekannt geworden, bei der die mit der Oberkante der Verbauplatten verbindbaren Elemente ein Amboß sind, der die Verbauplatten vor Beschädigungen schützen soll. Die Verbindung der Verbauplatten mit dem Fußteil bzw. dem Amboß erfolgt über dachförmige Führungen und Schrauben. Diese Verbindungsart erfordert viel Zeit zur Durchführung und ist auch in der Herstellung aufwendig.

Die Erfindung hat sich zum Ziel gesetzt, eine Verbauvorrichtung der eingangs genannten Art so auszubilden, daß auf einfache Weise Aufstockplatten verwendet werden können, wobei jedoch die Lagerhaltung verschieden ausgebildeter Platten nicht erforderlich ist. Erreicht wird dies dadurch, daß die Elemente als Aufstockplatten ausgebildet sind und der keilförmige Fußteil an seinen beiden Enden und dem Keil gegenüberliegend je eine nach oben ragende Platte aufweist, die in an der Unterseite der Verbauplatte vorgesehene Taschen eingreifen und durch Bolzen gesichert sind.

Bei einer erfindungsgemäßen Verbauvorrichtung bei der es nur eine Art von Verbauplatten gibt, kann jede der Verbauplatten als Unterplatte oder als Aufstockplatte eingesetzt werden. Wird sie als Unterplatte verwendet, wird der keilförmige Unterteil auf einfachste Weise mit ihr verbunden. Zufolge der Gleichheit der Platten bzw. Taschen ist sowohl eine Verbindung zweier Verbauplatten miteinander als auch die Verbindung eines Fußteiles mit einer Verbauplatte einfach möglich.

Nachstehend ist die Erfindung anhand eines in den Zeichnungen dargestellten Ausführungsbeispieles näher beschrieben, ohne jedoch auf dieses Beispiel beschränkt zu sein.

Dabei zeigen: Fig. 1 die (teilweise) Vorderansicht einer erfindungsgemäßen Verbauplatte, die sowohl als Unterplatte als auch als Aufstockplatte eingesetzt werden kann; Fig. 2 eine Seitenansicht der Platte nach Fig. 1; Fig. 3 in gegenüber den Fig. 1 und Fig. 2 vergrößertem Maßstab die Vorderansicht auf einen Fußteil nach der Erfindung und Fig. 4 dessen Seitenansicht.

Gemäß den Fig. 1 und 2 weist eine Verbauplatte 1 seitlich Aufnahmen 2 zum Einsetzen von Rechteckstreben auf, die als Spreizen einander gegenüberstehende Verbauplatten 1 im Abstand voneinander halten. Die Aufnahmen 2 sind auf beiden Seiten der Verbauplatte 1 angeordnet, aus Platzgründen ist in Fig. 1 nur eine Seite der symmetrisch ausgebildeten Verbauplatte 1 gezeigt.

Von der Unterseite der Verbauplatte 1 ragen - wieder von beiden Seiten - je zwei Platten 3 nach unten, durch die zwei nach unten offene Taschen 4 gebildet werden. Von der Oberseite der Verbauplatte 1 ragen Platten 5 nach oben, derart, daß diese Platten 5 in die Taschen 4 einer über der gezeichneten Verbauplatte 1 angeordneten, nicht gezeichneten Verbauplatte passen.

Die Platten 3 der Taschen 4 sind mit Bohrungen 6 versehen und die Platten 5 weisen Öffnungen 7 auf, deren innerer Umriß nach oben zu konisch zuläuft. Bei übereinander angeordneten Verbauplatten kann daher durch die Bohrungen 6 und die Öffnungen 7 ein Bolzen gesteckt werden, der die beiden Verbauplatten miteinander verbindet, wobei durch die nach oben hin verlaufende konische Form der Öffnungen 7 eine Zentrierung erfolgt.

Der Fußteil nach den Fig. 3 und 4 weist einen unteren Keil 9 auf, der aus miteinander verschweißten Platten gebildet ist. Die Oberseite des Fußteiles 8 entspricht genau der Oberseite der Verbauplatte 1, das heißt es sind zwei nach oben ragende Platten 5' angeordnet, die mit Öffnungen 7' versehen sind. Größe und Form der Platten 5' und Öffnungen 7' entsprechen der Größe und Form der Platten 5 und Öffnungen 7 der Verbauplatte 1.

Der Fußteil 8 gemäß den Fig. 3 und 4 kann daher unten mit der Verbauplatte 1 nach den Fig. 1 und 2 dadurch verbunden werden, daß die Platten 5' des Fußteiles 8 in die Taschen 4 der Verbauplatte 1 eingeführt werden. Nach dem Durchstecken von Bolzen durch die Bohrungen 6 bzw. Ausnehmungen 7' ist der Fußteil 8 mit der Verbauplatte 1 fest verbunden und es ist damit aus der Verbauplatte 1 nach den Fig. 1 und 2, die im gezeichneten Zustand eine Aufstockplatte darstellt, eine Unterplatte hergestellt worden.

Im Rahmen der Erfindung sind zahlreiche Abänderungen möglich.

## Patentansprüche

1. Verbauvorrichtung für Gräben, mit paarweise einander gegenüberstehenden und durch Spreizen im Abstand gehaltenen Verbauplatten (1), die an ihrer Unterkante einen keilförmigen Fußteil (8) aufweisen und an ihrer Oberkante mittels Anschlußeinrichtungen mit Elementen (1) verbindbar sind, wobei die keilförmigen Fußteile (8) mittels Anschlußeinrichtungen (4,5') mit den Verbauplatten (1) verbunden sind, die den der Verbindung der Elemente (1) dienenden Anschlußeinrichtungen (4,5) entsprechen, **dadurch gekennzeichnet**, daß die Elemente als Aufstockplatten (1) ausgebildet sind und der keilförmige Fußteil (8) an seinen beiden Enden und dem Keil (9) gegenüberliegend je eine nach oben ragende Platte (5') aufweist, die in an der Unterseite der Verbauplatte (1) vorgesehene Taschen (4) eingreifen und durch Bolzen gesichert sind.

## Claims

1. Shoring device for graves, with building slabs (1) standing opposite one another in pairs and held at a distance by stays, which slabs have a wedge-shaped base part (8) and can be connected at their upper edge by means of connecting devices with members (1), the wedge-shaped base parts (8) being connected by means of connecting devices (4,5') with the building slabs (1) which correspond to the connecting devices (4,5) serving to connect the members (1), **characterised in that** the members are designed as stacking slabs and the wedge-shaped base part (8) has on each of its two ends and lying opposite the wedge (9) a slab (5') projecting upwards, which engages in pockets on the underside of the building slab (1) and is secured by bolts.

## Revendications

1. Dispositif de coffrage pour tranchées, avec des plaques de coffrage (1) se faisant face par paire et maintenues à distance au moyen de poussards, ces plaques (1) présentant sur leur bord inférieur un pied (8) en forme de coin et pouvant être, sur leur bord supérieur, reliées à des éléments (1) à l'aide de moyens de raccordement, les pieds (8) en forme de coin étant reliés aux plaques de coffrage (1) à l'aide de moyens de raccordement (4,5') correspondant aux moyens de raccordement (4,5) servant à la jonction des éléments (1), **caractérisé en ce que** les éléments sont formés comme des plaques de rehaussement (1) et en ce que le pied (8) en forme de coin présente à chacune de ses extrémités et face au coin (9) une plaque (5') faisant saillie vers le haut, laquelle mord dans les poches (4) prévues sur le côté inférieur de la plaque de coffrage (1) et est fixée au moyen de boulons.
